# EUROPÄISCHE PATENTSCHRIFT

(11) **EP 1 241 317 B1**
(45) Veröffentlichungstag und Bekanntmachung des Hinweises auf die Patenterteilung: **23.11.2005**
(21) Anmeldenummer: 02005709.7
(22) Anmeldetag: 13.03.2002
(51) Int. Cl.: E06B 9/17

(54) **Rolladenkasten und Verfahren zur Herstellung von Rolladenkästen**
Roller shutter box and method for production of roller shutter boxes
Caisson de volet roulant et procédé de fabrication de caissons de volets roulants

(30) Priorität: 17.03.2001 DE 10112943; 27.06.2001 DE 20110656 U
(43) Veröffentlichungstag der Anmeldung: 18.09.2002
(73) Patentinhaber: GOLDAU, ECKHARD, DR.-ING., 76530 Baden Baden (DE)
(72) Erfinder: GOLDAU, ECKHARD, DR.-ING., 76530 Baden Baden (DE)
(74) Vertreter: Dörner, Lothar

(56) Entgegenhaltungen:
- DE-A- 1 900 471
- DE-A- 19 522 973
- DE-A- 19 834 617
- US-A- 3 024 939

## Beschreibung

Bei Rolladen handelt es sich um Schutzvorrichtungen vor Fenster- und Türöffnungen. Sie bestehen aus gelenkig untereinander verbundenen profilierten Stahlblech- oder Kunststofflamellen, wobei früher auch Lamellen aus Holz Anwendung fanden. Die den Rolladen bildenden Lamellen sind an ihren Enden in Profilschienen geführt und werden in einem verdeckt oberhalb des jeweiligen Fensters bzw. der Tür angeordneten Rolladenkasten auf einer Welle aufgewickelt. Zur Betätigung des Rolladens ist an der Welle ein Gurtband angeordnet, das durch eine Öffnung aus dem Rolladenkasten herausgeführt ist. Das Gurtband ist auf einem federgespannten Gurtwickler aufgerollt, der in der Regel in einem Mauerkasten aus Kunststoff oder Beton eingebaut ist. Darüber hinaus sind elektromotorisch betätigte Rolladen bekannt.

Bei den Rolladenkästen handelt es sich um quaderförmige Kästen, die in eingebautem Zustand an drei Längsseiten sowie an den beiden Stirnseiten geschlossen ausgeführt sind. Lediglich auf der dem Fenster bzw. der Tür zugewandten Seite - nachfolgend als "Unterseite" bezeichnet - ist in dem Rolladenkasten eine spaltartige Öffnung vorgesehen, durch die der jeweilige Rolladen beim Abwickeln aus dem Rolladenkasten heraustreten kann. Auf der dem Innenraum des jeweiligen Gebäudes zugewandten Seite des Rolladenkastens ist darüber hinaus die Öffnung für den Durchtritt des Zuggurtes vorgesehen.

Rolladenkästen bestehen aus einem stabilen Korpus, der in der Regel im Querschnitt eine U-förmige Ausbildung aufweist. Sie sind beispielsweise aus Polysterol-Hartschaum, Spanplatten oder Ton hergestellt beziehungsweise aus Beton gegossen. Insbesondere aus Polysterol-Hartschaum hergestellte Rolladenkästen erreichen ausgezeichnete Wärmedämm- sowie Schallschutzwerte. In den Korpus der aus Hartschaum hergestellten Rolladenkästen ist ein Baustahlkorb zur Erhöhung der Stabilität eingeschäumt, da die wirtschaftlich einsetzbaren Materialgüten erfahrungsgemäß die erforderliche Stabilität allein nicht gewährleisten. Diese Herstellungsverfahren sind kosten- und energieintensiv. Darüber hinaus besteht die Möglichkeit, Holzwollleichtbauplatten an dem Korpus zur Erhöhung der Stabilität vorzusehen. Die Platten dienen dann zugleich als Putzträger. Die so hergestellten Rolladenkästen lassen sich gut im Mauerwerk und Sturz verankern. Gleichzeitig ist die Bildung von Kältebrücken vermieden. Die U-förmigen Rolladenkästen werden zum Einbau auf der Unterseite mit Hilfe eines inneren Kastendeckels verschlossen, der einen Spalt für den Durchtritt des Rolladen frei lässt. Für einen sauberen und zugleich einfach montierbaren Abschluss sind an den Rolladenkästen in der Regel Aluminium-Abschlussschienen zur Befestigung des Kastendeckels sowie als Putzkante angeordnet.

Die bekannten Rolladenkästen erfüllen alle an sie gestellten Anforderungen. Jedoch ist die Herstellung der Rolladenkästen aufwendig. Die Rolladenkästen werden in Form von Stangen-Rolladenkästen in U-Form vorzugsweise als Sechs-Meter-Rohling vorgefertigt, zu den regionalen Konfektionären transportiert und dort für den jeweiligen Anwendungsfall zurechtgeschnitten und endmontiert. Dabei benötigt jede gewünschte geometrische Form produktionsbedingt eine eigene Investion in Form einer Stahlform. Infolge dessen werden derzeit nur Standardrasterquerschnitte angeboten. Hierdurch ist ein erheblicher Transportaufwand erforderlich, da das Frachtraumvolumen bedingt durch die vorgegebenen U- oder L-Querschnitte sowie die Frachtlastkapazität durch das leichte Raumgewicht der Stangen-Rohlinge nur unzureichend ausgenutzt werden kann. Weiterhin erfordert die Vielzahl der notwendigen Rohlingstypen bei dem regionalen Konfektionär einen erheblichen Lagerplatzbedarf. Das fertig konfektionierte Endprodukt, dass heißt der Rolladenkasten, wird in der Regel just in time produziert und benötigt daher keinen zusätzlichen Lagerplatz. Im Übrigen ist nicht zu vermeiden, dass nach dem Zurechtschneiden der Stangen auf die geforderten jeweils herzustellenden Längen der Rolladenkästen ein Endstück übrig bleibt, dessen Länge für eine Verarbeitung ungeeignet ist. Ein solches Endstück gilt dann als Abfall.

Aus der DE 1 900 471 A1 ist ein Rolladenkasten bekannt, der aus einer Schaumstoffplatte besteht. Sämtliche Teilflächen des Rolladenkastens bilden ein einstückiges zusammenhängendes Kunststoff-Schaumteil, in dem zur Begrenzung der Teilflächen Rillen eingelassen wird. Hierauf wird in besonderer Weise Wert gelegt, weil dadurch, dass der Rolladenkasten durch Hochklappen der einzelnen, über Rillen voneinander getrennten Teilflächen eines einzigen Kunststoff-Schaumteils entsteht, beachtliche fertigungstechnische Vorteile gegeben sind, die sich insbesondere in einer weiteren Kostensenkung für die Herstellung des Rolladenkastens niederschlagen. Bei dem bekannten Rolladenkasten handelt es sich also nicht um einen Rolladenkasten aus einer Platte, die aus mindestens zwei Schichten besteht, sondern vielmehr um ein einstückiges zusammenhängendes Kunststoff-Schaumteil. Eine Anordnung einer weiteren Schicht in Form von Abschnitten auf dieser Schicht ist nicht vorgesehen. Es ist weiterhin aus DE 198 34 617 A1 bekannt, Kunststoffschaum als tragendes Material für einen Rolladenkasten zu verwenden. Es wird empfohlen, den Kunststoffschaum mit einer Mörtelbeschichtung zu versehen, wodurch eine vorteilhafte Verbindung mit dem umgebenden Mauerwerk beim Einmauern erzielt werden soll. Auch bei bekannten Rolladenkasten ist keine Schicht vorgesehen, die in Form von Abschnitten beabstandet zueinander auf der ersten Schicht angeordnet wird. Schließlich ist aus DE 195 22 973 A1 ein Rolladenkasten bekannt, bei dem das Außenteil und die Seitenteile aus einem Kunststoffhohlprofilstück bestehen, in das Falznähte eingeschnitten sind, um deren Achse die Seitenteile herumgebogen sind. Auch bei diesem bekannten Rolladenkasten ist keine zueinander beabstandete Anordnung einer weiteren Schicht in Form von Abschnitten erwähnt.

Der vorliegenden Erfindung liegt die Aufgabe zugrunde, ein Verfahren zur Herstellung von Rolladenkästen zu schaffen, das einen platzsparenden Transport sowie eine platzsparende Lagerung ermöglicht und gleichzeitig eine einfache Verarbeitung gewährleistet, wobei weiterhin alle gewünschten geometrischen Formen ohne Rasterzwänge sowie viele gewünschte Materialien zum Einsatz kommen können, um eine hohe Variabilität in den physikalischen Material-Kennwerten zu ermöglichen. Gemäß der Erfindung wird diese Aufgabe dadurch gelöst, dass aus einer Platte, die aus mindestens zwei Schichten besteht, die Abwicklung eines Rolladenkastens hergestellt wird, indem die erste Schicht vorbereitet und zugeschnitten wird und auf die dann die zweite Schicht in Form von Abschnitten beabstandet zueinander angeordnet wird, wobei der Abstand zwischen den einzelnen Abschnitten etwas geringer als die Dicke der zweiten Schicht gewählt wird und die Platte dann zu dem Rolladenkasten zusammengefaltet wird.

Mit der Erfindung ist ein Verfahren zur Herstellung von Rolladenkästen geschaffen, bei dem eine platzsparende Lagerung sowie ein platzsparender Transport ermöglicht ist. Mit dem erfindungsgemäßen Verfahren lässt sich eine Frachtraumnutzung schaffen, die nur ein Zehntel des Raumes bedarf, den bekannte Rolladenkästen bei ihrem Transport bzw. ihrer Lagerung vor der endgültigen Verarbeitung benötigen. Hierdurch ist eine erhebliche Kostenersparnis im Bereich der Lagerung bzw. des Transports hervorgerufen. Außerdem sind alle gewünschten Querschnitts-Geometrien ohne Rasterzwänge realisierbar, wobei marktgängige, flächige Standardprodukte als Module einsetzbar sind. Darüber hinaus ist eine einfache Verarbeitung gewährleistet.

Der Erfindung liegt außerdem die Aufgabe zugrunde, einen Rolladenkasten zu schaffen, der einfach und damit preiswert herzustellen ist, vor der endgültigen Fertigstellung platzsparend transportierbar und lagerbar ist, den kostenintensiven Zwischentransport der Rohlinge (Stangen) entfallen lässt und gleichzeitig alle an ihn gestellten Anforderungen erfüllt. Gemäß der Erfindung wird diese Aufgabe durch einen Rolladenkasten aus einer Platte gelöst, die die Form der Abwicklung des Kastens aufweist, aus dem der Rolladenkasten zusammengefaltet und befestigt ist und die Platte aus mindestens zwei Schichten besteht, wobei die eine von im Abstand zueinander angeordneten Abschnitten gebildet ist, und der Abstand zwischen den einzelnen Abschnitten vor der Faltung etwas geringer als die Dicke der zweiten Schicht gewählt ist.

Mit der Erfindung ist ein Rolladenkasten geschaffen, der einfach und damit preiswert herstellbar ist. Insbesondere die Verwendung des flächigen Materials ermöglicht platzsparende und damit preiswerte Transporte und Lagerung. Darüber hinaus weist der erfindungsgemäße Rolladenkasten gute Umwelteigenschaften auf, da auf die Verwendung eines Baustahlkorbes zur Erhöhung der Stabilität verzichtet werden kann, es sich somit nicht um einen Verbundwerkstoff im Sinne des Kreislaufwirtschaftsgesetzes handelt, sodass der Rolladenkasten nach seiner Entsorgung auf einfache Weise recycelbar ist.

Vorteilhaft ist auf der Platte eine vierte Schicht aufgebracht. Bei diesem zusätzlich aufgebrachten Material kann es sich grundsätzlich um jeder Art Material handeln. Insbesondere eignen sich jedoch Schäume, Filze, Vliese, Folien oder dergleichen. Unter anderem durch die Verwendung des zusätzlichen Materials kann die Oberflächenstruktur des Rolladenkastens verändert werden, sodass bereits bei der Herstellung des Rolladenkastens ein an den jeweiligen Einsatzort angepasstes Erscheinungsbild geschaffen werden kann.

Andere Ausgestaltungen und Weiterbildungen der Erfindung sind in den Unteransprüchen angegeben. Ein Ausführungsbeispiel der Erfindung ist in der Zeichnung dargestellt und wird nachfolgend im Einzelnen beschrieben. Es zeigen:
- Figur 1: die Abwicklung eines Rolladenkastens;
- Figur 2: einen Längsschnitt durch die in Figur 1 dargestellte Abwicklung;
- Figur 3: die perspektivische Darstellung eines aus einer Abwicklung hergestellten Rolladenkastens;
- Figur 4: die Darstellung eines Querschnitts durch die Abwicklung eines Rolladenkastens in einer anderen Ausbildung;
- Figur 5: einen Querschnitt durch einen aus der in Figur 4 dargestellten Abwicklung hergestellten Rolladenkasten;
- Figur 6: die stirnseitige Ansicht auf die Abwicklung eines Rolladenkastens in einer weiteren Ausbildung und
- Figur 7: einen Querschnitt durch einen aus der in Figur 6 dargestellten Abwicklung hergestellten Rolladenkasten.

Der als Ausführungsbeispiel gemäß Figur 3 gewählte Rolladenkasten hat eine quaderartige Form. Er besteht aus vier Längsseiten 1,2, 3, 4 und zwei Stirnseiten 5, 6. An den Längsseiten 1, 2, 3 sowie den Stirnseiten 5, 6 ist der Rolladenkasten im in Figur 3 dargestellten Rohzustand vollständig geschlossen. In Abwandlung dieses Ausführungsbeispiels können die Stirnseiten 5 und 6 von separaten Abschlussdekkeln gebildet sein. Der in Figur 5 dargestellte Rolladenkasten ist im Querschnitt U-Förmig ausgebildet. Für die Montage des Rolladenkastens ist in den Längsseiten 1 oder 3 eine Öffnung für die Durchführung des Zuggurtes einbringbar.

Die Längsseite 4 bildet die dem Fenster/der Tür zugewandte Seite - die Unterseite - des Rolladenkastens. In ihr ist ein Spalt 41 ausgebildet, der in montiertem Zustand des Rolladenkastens den Austritt des Rolladen aus dem Kasten ermöglicht. Im Ausführungsbeispiel nach Figur 3 ist der Spalt 41 begrenzt von vier Flächen 42, 43, 44 und 45. Im Ausführungsbeispiel nach Figur 5 sind an den freien Enden der die U-Form bildenden Schenkel des Rolladenkastens Putzschienen 10 angeordnet, die den Spalt 41 begrenzen.

Der Rolladenkasten ist aus flächigern Material bzw. einer Platte 7 hergestellt. Das Material 7 weist die Form der Abwicklung des Kastens auf. In dem Material der Platte 7 sind Knickkanten 8 vorgesehen, um die der Kasten aus dem Material zusammengefaltet ist. Die beim Zusammenfalten aneinanderstoßenden Seiten beziehungsweise Flächen sind durch Kleben, Schweißen, Nieten, Heften oder dergleichen miteinander befestigt.

Als Material ist im Wesentlichen jedes flächig darstellbare Material verwendbar. Vorzugsweise findet Pappe als flächiges Material Anwendung, die im Einzelfall mehrschichtig oder mehrlagig ausgebildet sein kann. Auch die Verwendung von Gipskarton als flächigern Material ist möglich. Darüber hinaus ist die Verwendung von Kunststoffen, insbesondere Polypropylen vorteilhaft, der ebenfalls mehrschichtig bzw. mehrlagig aufgebaut sein kann.

Bei der Verwendung eines mehrschichtigen Kunststoffes, wie er in Figur 2 dargestellt ist, ist eine Art Sandwich-Struktur hervorgerufen. In diesem Ausführungsbeispiel handelt es sich um eine dreilagige Struktur, die aus zwei äußeren Schichten 71 und 72 sowie einer Mittelschicht 73 besteht. Die beiden äußeren Schichten 71 und 72 bilden die erste und die dritte Schicht und sind dabei nach Art einer Folie ausgebildet. Bei der Mittelschicht 73 (zweite Schicht) handelt es sich dagegen im Ausführungsbeispiel um eine dreidimensionale Hohlkörperstruktur. Die drei Schichten 71, 72, 73 sind so miteinander verbunden, dass die Hohlräume luftdicht abgeschlossen sind, wodurch die Sandwich-Struktur hervorgerufen ist, die zu einer sehr hohen Stabilität des Materials 7 führt. Gleichzeitig resultiert durch die luftdicht abgeschlossenen Hohlräume eine gute Wärmeisolierung des Materials.

Der Rolladenkasten gemäß Figur 5 besteht aus zwei äußeren Schichten 71 und 72, die eine Art Stabilitätshülle darstellen. Die Schichten 71 und 72 bestehen aus Pappe, Gipskarton oder Kunststoff. Die Schichten 71 und 72 können bereits mehrschichtig/mehrlagig ausgebildet sein. Zwischen den Schichten 71 und 72 ist eine Mittelschicht 73 angeordnet, die aus Isoliermaterial besteht. Als Isoliermaterial finden extrudiertes Polystyrol (EPS), Polyurethanschäume (PU-Schäume), Zellulose oder dergleichen Anwendung. Dabei kann es sich erfindungsgemäß um vorgefertigte Materialien aus Stein-Glaswolle, EPS-Platten oder dergleichen, um zwischen den Schichten 71 und 72 nachträglich einzublasende Materialien aus Zellulose, EPS-Granulat oder dergleichen oder um in der Schicht 73 vorgesehenes Material aus PU-Schaum oder dergleichen, das nachträglich aufquillt, handeln. Je nach Dicke und Stabilität der Schichten 71 und 73 kann auf die Schicht 72 verzichtet werden.

Zur Verbesserung der Eigenschaften des Rolladenkastens sind auf dem flächigen Material 7 zusätzliche Materialien 9 anbringbar, die dann eine vierte Schicht bilden. In der Regel handelt es sich hierbei um Putzträger. Insbesondere bei einem Rolladenkasten gemäß dem Ausführungsbeispiel nach den Figuren 1 und 2 kann es sich jedoch auch um Dämm- und/oder Isoliermaterial handeln. Durch die Anbringung dieses Materials erfüllt auch dieser erfindungsgemäße Rolladenkasten höchste Anforderungen an Wärmedämmung und Schalischutz. Auch die Anbringung von Kaschierungen aus beispielsweise geschäumten oder textilen Materialien wie Vliesen, Filzen und dergleichen ist möglich.

Der Rolladenkasten gemäss Figur 6 besteht aus zwei Schichten 71 und 73. Die Schicht 71 stellt dabei eine Art Trägermaterial dar. Es besteht vorzugsweise aus einem netzartigen Material. Die Verwendung von Folien, Pappe oder Ähnlichem ist ebenfalls möglich. Die Schicht 73 besteht aus Isoliermaterial. Als Isoliermaterial finden extrudiertes Polystyrol (EPS), Polyurethanschäume (PU-Schäume), Zellulose oder dergleichen Anwendung. Die Schicht 73 ist von drei im Abstand zueinander angeordneten Abschnitten 731, 732, 733 gebildet (Figur 6). In zusammengefaltetem Zustand des Rolladenkastens (Figur 7) bilden die Abschnitte 731 (erster Abschnitt) und 733 (dritter Abschnitt) die Seitenteile - Längsseiten 1, 3 -, der Abschnitt 732 (zweiter Abschnitt) das Kopfteil - Längsseite 2 - des Rolladenkastens. Wie Figur 6 zu entnehmen ist, ist der Abstand x zwischen den Abschnitten 731 und 732 sowie den Abschnitten 732 und 733 etwas geringer als die Dicke d der Schicht 73.

Bei der Herstellung des erfindungsgemäßen Rolladenkastens wird zunächst das flächige Material 7 hergestellt. Dabei kann jede Art flächigen Materials zur Anwendung kommen. Vorzugsweise finden Pappe, Gipskarton oder Kunststoff Anwendung. Zur Erhöhung der Stabilität des flächigen Materials werden vorzugsweise mehrschichtige bzw. mehrlagige Materialien verwendet. Bei der Herstellung des flächigen Materials 7 aus Kunststoff gemäß dem Ausführungsbeispiel nach den Figuren 1 und 2 werden in der Regel drei Kunstofffolien, die von den drei Schichten 71, 72, 73 gebildet sind, in einem Verfahren zu einer Hohlkörperplatte verarbeitet. Dabei wird durch thermische Verformung die mittlere Schicht 73 in Form einer dreidimensionalen Struktur erzeugt. Auf die dreidimensionale mittlere Schicht 73 werden dann die beiden Schichten 71 und 72 beiderseits der Schicht 73 laminiert. Aufgrund der dreidimensionalen Ausbildung der mittleren Schicht 73 sind nach dem Auflaminieren der Schichten 71 und 72 luftdicht abgeschlossene Kammern in dem Material 7 ausgebildet.

Bei der Herstellung des flächigen Materials 7 gemäß dem Ausführungsbeispiel nach den Figuren 4 und 5 wird zunächst die Schicht 71 aus Kunststoff, Pappe, Gipskarton oder dergleichen hergestellt, wobei diese bereits mehrschichtig/mehrlagig ausgebildet sein kann. Auch die Herstellung beispielsweise aus Blech oder Stahl ist möglich. Sodann wird auf die Schicht 71 die Schicht 73 aufgebracht, bei der es sich vorzugsweise um Isoliermaterial handelt. Zur Erhöhung der Stabilität kann auf die Schicht 73 die Schicht 72 aufgebracht werden - je nach Material der Schichten 71 und 73 kann jedoch auch auf die Schicht 72 verzichtet werden.

Ist die zusätzliche Verwendung eines Materials 9 in Form von geschäumten, textilen oder ähnlichen Materialien gewünscht, so kann dieses direkt im Anschluss an das Auflaminieren jedenfalls der Schicht 71 ebenfalls aufgebracht werden. Das Material 9 geht infolgedessen eine gut haftende Verbindung mit dem Material 7 ein.

Nach der Herstellung des Materials 7 wird dieses zu Platten zurechtgeschnitten bzw. gestanzt. Die so hergestellten viereckigen Platten/Bögen werden zur Weiterverarbeitung verbracht. Es wird dann aus den Platten/Bögen die Kontur der Abwicklung eines Rolladenkastens hergestellt, wie sie beispielsweise in Figur 1 dargestellt ist. Diese Herstellung kann durch Stanzen, Sägen, Schweißen oder dergleichen erfolgen.

Ist die Abwicklung hergestellt, werden die Knickkanten 8 in das flächige Material 7 eingebracht. Bei der Herstellung von Rolladenkästen gemäß dem Ausführungsbeispiel nach den Figuren und 2 geschieht dies wie folgt: Handelt es sich bei dem flächigen Material 7 um Pappe, erfolgt die Anbringung der Knickkanten 8 in aus der Herstellung von Pappkartons bekannter Weise, also beispielsweise durch Knicken oder Quetschen entlang einer Falzkante. Handelt es sich bei dem Material 7 um Kunststoff, so erfolgt die Anbringung der Knickkanten 8 vorteilhaft durch Zuführen von Wärme. Hierzu können beispielsweise Heißdrähte verwendet werden, die an den vorgesehenen Stellen in das Material 7 einschneiden beziehungsweise das Material aufweichen, dieses jedoch nicht durchtrennen. Bei dem Ausführungsbeispiel nach den Figuren 4 und 5 werden die Knickkanten 8 aufgrund der Dicke des Materials 7 durch Einschneiden/Einfräsen eines Keils hergestellt (Figur 4). Der Keil weist einen Winkel von 90° auf und durchtrennt die Schicht 73 und - soweit vorhanden - die Schicht 72. Die die Außenkante des Rolladenkastens bildende Schicht 71 bleibt unberührt; eine unverletzte Knickung ist möglich. Durch das Vorsehen des Keils ist eine Stauchung des Materials 7 beim Zusammenfalten vermieden.

Durch das Einschneiden/Einfräsen beispielsweise durch die Schichten 72 und 73 verbleibt allein die nicht durchtrennte Schicht 71 sowie gegebenenfalls das aufgebrachte Material 9, die dann beim Abknicken die Funktion nach Art eines Filmscharniers übernimmt. Aus der so erstellten Abwicklung eines Rolladenkastens mit Knickkanten kann dann der Rolladenkasten zusammengefaltet werden. Nach dem Zusammenfalten werden die aneinanderstoßenden Seiten bzw. Flächen, die den Rolladenkasten bilden, miteinander verbunden, wobei die Flächen 42 bis 45 geöffnet bleiben, um den Einbau der Welle mit Rolladen zu ermöglichen.

Im Rahmen der Erfindung kann die Herstellung des Rolladenkastens auch erfolgen, indem zunächst aus dem Material 71 und 72 die Abwicklung hergestellt wird und sodann mit Knickkanten 8 versehen wird. Die Materialien 71 und 72 werden dann entlang der Knickkanten 8 gefaltet sowie gegebenenfalls die Endstücke befestigt. Aus den Materialien 71 und 72 werden dann Außen- und Innenhaut des Rolladenkastens hergestellt, wodurch eine Art Hohlraum verwirklicht ist. In diesen Hohlraum wird dann das Isoliermaterial 73 nachträglich eingebracht, beispielsweise durch Verblasen oder Ähnlichem.

Bei der Herstellung des Rolladenkastens gemäss dem Ausführungsbeispiel nach den Figuren 6 und 7 wird zunächst die vorzugsweise netzartige Schicht 71 vorbereitet. Sie wird zu einem Rechteck zurechtgeschnitten, dessen Abmessungen im Wesentlichen der Abmessung der Abwicklung des Rolladenkastens entspricht. Auf die Schicht 71 wird dann die Schicht 73 in Form der Abschnitte 731, 732 und 733 aufgelegt. Die Abschnitte werden jeweils im Abstand zueinander angeordnet. Hierzu wird zwischen den Abschnitten 731 und 732 sowie 732 und 733 jeweils ein Abstandhalter abgelegt. Der Abstand zwischen den Abschnitten 731 und 732 sowie 732 und 733 entspricht im Wesentlichen der Dicke der Schicht 73. Die Schicht 71 wird dann mit der in Form der Abschnitte 731, 732 und 733 gebildeten Schicht 73 verklebt oder thermisch verschmolzen bzw. laminiert. Dies kann beispielsweise durch Aufbügeln geschehen. Im Anschluss daran werden die Abstandshalter zwischen den Abschnitten 731 und 732 sowie 732 und 733 entfernt. Die Abschnitte 731 und 733 werden dann umgefaltet, sodass ein U-förmiger Querschnitt entsteht (Figur 7).

Die Befestigung der so gebildeten Seitenteile bzw. des Kopfteils des Rolladenkastens untereinander kann unter anderem durch Kleben erfolgen. Eine besonders einfache und zugleich stabile Befestigung der Seitenteile mit dem Kopfteil kann jedoch auf folgende Weise erzielt werden: Wird der Abstand x gemäß Figur 6 zwischen den Abschnitten 731 und 732 sowie 732 und 733 etwas geringer als die Dicke d der Schicht 73 gewählt, führt dies beim Zusammenfalten zu einer Dehnung der Schicht 71, wodurch eine Spannung in der Schicht 71 hervorgerufen wird. Diese Spannung führt dazu, dass in zusammengefaltetem Zustand des Rolladenkastens die Abschnitte 731 und 732 sowie 732 und 733 untereinander geklemmt sind, wodurch eine selbständige Befestigung der Seitenteile mit dem Kopfteil des Rolladenkastens hervorgerufen ist. Diese Ausbildung bewirkt eine zusätzliche Vereinfachung bei der Herstellung von Rolladenkästen.

## Patentansprüche

1. Verfahren zur Herstellung von Rolladenkästen, **dadurch gekennzeichnet, dass** aus einer Platte (7), die aus mindestens zwei Schichten (71, 73) besteht, die Abwicklung eines Rolladenkastens hergestellt wird; in dem die erste Schicht (71) vorbereitet und zugeschnitten wird und auf die dann die zweite Schicht (73) in Form von Abschnitten (731, 732, 733) beabstandet zueinander angeordnet wird, wobei der Abstand (x) zwischen den ersten und zweiten Abschnitten (731) und (732) und den zweiten und dritten Abschnitten (732) und (733) etwas geringer als die Dicke (d) der zweiten Schicht (73) gewählt wird und die Platte (7) dann zu dem Rolladenkasten zusammengefaltet wird.

2. Verfahren nach Anspruch 1, **dadurch gekennzeichnet, dass** auf die Platte (7) eine vierte Schicht (9) aufgebracht wird.

3. Verfahren nach Anspruch 1 oder 2, **dadurch gekennzeichnet, dass** die erste Schicht (71) mit der zweiten Schicht (73) verklebt wird.

4. Verfahren nach Anspruch 1 oder 2, **dadurch gekennzeichnet, dass** die erste Schicht (71) mit der zweiten Schicht (73) thermisch verschmolzen wird.

5. Verfahren nach Anspruch 1 oder 2, **dadurch gekennzeichnet, dass** die zweite Schicht (73) auf die erste Schicht (71) laminiert wird.

6. Rolladenkasten aus einer Platte (7), die die Form der Abwicklung des Kastens aufweist, aus dem der Rolladenkasten zusammengefaltet ist und die Platte (7) aus mindestens zwei Schichten (71, 73) besteht, wobei die zweite Schicht (73) von im Abstand zueinander angeordneten Abschnitten (731, 732, 733) gebildet ist **dadurch gekennzeichnet, dass** der Abstand (x) zwischen den ersten und zweiten Abschnitten (731) und (732) und den zweiten und dritten Abschnitten (732) und (733) vor der Faltung etwas geringer als die Dicke (d) der zweiten Schicht (73) gewählt ist.

7. Rolladenkasten nach Anspruch 6, **dadurch gekennzeichnet, dass** auf der Platte (7) eine vierte Schicht (9) aufgebracht ist.

8. Rolladenkasten nach Anspruch 6 oder 7, **dadurch gekennzeichnet, dass** die zweite Schicht (73) aus Isoliermaterial hergestellt ist.

9. Rolladenkasten nach einem der Ansprüche 6 bis 8, **dadurch gekennzeichnet, dass** die erste Schicht (71) netzartig ist.

## Claims

1. Process for manufacturing roller-shutter boxes, **characterised in that** the unwinding system of a roller-shutter box is manufactured from a board (7) consisting of at least two layers (71, 73), where the first layer (71) is prepared and cut to shape and on which the second layer (73) is arranged in sections (731, 732, 733) at a distance from one another, where the space (x) between the first and second sections (731) and (732) and the second and third sections (732) and (733) is slightly less than the thickness (d) of the second layer (73), and the board (7) is then folded together to form the roller-shutter box.

2. Process according to claim 1, **characterised in that** a fourth layer (9) is applied to the board (7).

3. Process according to claim 1 or claim 2, **characterised in that** the first layer (71) is bonded by adhesive to the second layer (73).

4. Process according to claim 1 or claim 2, **characterised in that** the first layer (71) is fused thermally to the second layer (73).

5. Process according to claim 1 or claim 2, **characterised in that** the second layer (73) is laminated to the first layer (71).

6. Roller-shutter box consisting of a board (7) in the shape of the unwinding system of the box, from which the roller-shutter box is folded together and the board (7) consists of at least two layers (71, 73), where the second layer (73) is formed from sections (731, 732, 733) arranged at a distance from one another, **characterised in that** the space (x) between the first and second sections (731) and (732) and the second and third sections (732) and (733) before folding is slightly less than the thickness (d) of the second layer (73).

7. Roller-shutter box according to claim 6, **characterised in that** a fourth layer (9) is applied to the board (7).

8. Roller-shutter box according to claim 6 or claim 7, **characterised in that** the second layer (73) is made of insulating material.

9. Roller-shutter box according to one of the claims 6 to 8, **characterised in that** the first layer (71) resembles a mesh.

## Revendications

1. Procédé de fabrication de caissons de volets roulants, **caractérisé en ce qu'**à partir d'une plaque (7) composée d'au moins deux couches (71, 73), on confectionne le système de déroulement d'un caisson de volet roulant en préparant la première couche (71) et en la découpant au format, en agençant ensuite la deuxième couche (73) sous forme de segments (731, 732, 733) espacés les uns des autres, sachant que l'écart (x) entre les premiers et deuxièmes segments (731 et 732) et les deuxièmes et troisièmes segments (732 et 733) est choisi un peu inférieur à l'épaisseur (d) de la deuxième couche (73) et que la plaque (7) est ensuite repliée pour former le caisson de volet roulant.

2. Procédé selon la revendication 1, **caractérisé en ce qu'**une quatrième couche (9) est appliquée sur la plaque (7).

3. Procédé selon la revendication 1 ou 2, **caractérisé en ce que** la première couche (71) est collée contre la deuxième couche (73).

4. Procédé selon la revendication 1 ou 2, **caractérisé en ce que**, par apport thermique, l'on fusionne la première couche (71) avec la deuxième couche (73).

5. Procédé selon la revendication 1 ou 2, **caractérisé en ce que** la seconde couche (73) est laminée sur la première couche (71).

6. Caisson de volet roulant formé d'une plaque (7) présentant la forme du système de déroulement du caisson à partir duquel est plié le caisson, et la plaque (7) se composant d'au moins deux couches (71, 73), sachant que la deuxième couche (73) est formée de segments agencés espacés les uns des autres (731, 732, 733), **caractérisé en ce que** l'écart (x) entre les premiers et les deuxièmes segments (731) et (732) et entre les deuxièmes et les troisièmes segments (732) et (733) avant le pli a été choisi un peu inférieur à l'épaisseur (d) de la deuxième couche (73).

7. Caisson de volet roulant selon la revendication 6, **caractérisé en ce que** sur la plaque (7) a été apposée une quatrième couche (9).

8. Caisson de volet roulant selon la revendication 6 ou 7, **caractérisé en ce que** la deuxième couche (73) a été confectionnée à partir de matériau isolant.

9. Caisson de volet roulant selon l'une des revendications 6 à 8, **caractérisé en ce que** la première couche (71) est en forme de filet.
